# EUROPÄISCHE PATENTSCHRIFT

(11) **EP 1 924 446 B1**
(45) Veröffentlichungstag und Bekanntmachung des Hinweises auf die Patenterteilung: **12.06.2019**
(21) Anmeldenummer: 06776847.3
(22) Anmeldetag: 14.08.2006
(51) Int. Cl.: B42D 25/29, B41M 3/14, B42D 25/324

(54) **ECHTHEITSZERTIFIKAT MIT MIKRO-REFRAKTIONSBILD**
CERTIFICATE OF AUTHENTICITY WITH MICRO-REFRACTION IMAGE
CERTIFICAT D'AUTHENTICITÉ AVEC MICRO-IMAGE DE REFRACTION

(30) Priorität: 18.08.2005 DE 102005039113
(43) Veröffentlichungstag der Anmeldung: 28.05.2008
(73) Patentinhaber: KBA-NotaSys SA, 1000 Lausanne 22 (CH)
(72) Erfinder: Zintzmeyer, Jörg, verstorben (CH)
(74) Vertreter: Koenig & Bauer AG
(86) Internationale Anmeldenummer: PCT/EP2006/008038
(87) Internationale Veröffentlichungsnummer: WO 2007/020048

(56) Entgegenhaltungen:
- EP-A2- 0 580 394
- EP-A2- 1 431 063
- WO-A-03/079092
- AU-B2- 692 513
- DE-U1- 8 529 297
- US-A- 2 297 846
- US-A- 3 565 733
- US-A- 3 576 689
- US-A- 4 417 784
- US-A- 5 519 794
- US-A- 5 557 413
- US-A- 5 851 615
- US-A1- 2002 113 829
- US-A1- 2003 016 370

## Beschreibung

Die Erfindung betrifft ein Echtheitszertifikat mit einem Mikro-Refraktionsbild.

Refraktionsbilder bestehen aus einem periodischen Linienmuster, das auf einem Substrat aufgebracht ist, und einer das Linienmuster bedeckenden Linsenstruktur aus zu den Linien des Linsenmusters parallelen Zylinderlinsen. Je nach dem Betrachtungswinkel, unter dem das periodische Linienmuster durch die Linsenstruktur gesehen wird, sind in jeder Periode des Linienmusters verschiedene Linien sichtbar, die zusammen das wahrgenommene Bild ergeben. Durch die Gestaltung des Linienmusters können diverse optische Effekte erzielt werden, durch die der Betrachter bei verschiedenen Betrachtungswinkeln verschiedene Bildinhalte wahrnimmt. Die vom Betrachtungswinkel abhängigen Effekte können in einer Farbänderung, einer Formänderung oder einer Kombination von Farbänderung und Formänderung bestehen.

Herkömmliche Refraktionsbilder können als Sicherheitsmerkmale in Echtheitszertifikaten oder Wertpapieren eingesetzt werden. Sie sind jedoch nicht besonders fälschungssicher, weil sie eine relativ grobe Struktur aufweisen. Für den optischen Effekt eines Refraktionsbildes ist es nämlich erforderlich, dass die Linsenstruktur exakt deckungsgleich oder zumindest parallel und mit konstantem Versatz über den Perioden des Linienmusters aufgebracht ist. Im Stand der Technik werden die Linsenstrukturen durch Extrudieren von transparentem Kunststoff oder durch mechanische Verformung hergestellt. Mit einem derartigen Herstellungsverfahren können Linsenstrukturen erzielt werden, bei denen die Linsenbreite kaum kleiner als einige 1/10 mm sein kann. Entsprechend grob ist dann das darunterliegende Linienmuster.

Durch die US 3 576 689 A ist ein Verfahren zur Herstellung eines stereoskopischen Bildes mit einem Rasterlinsenschirm bekannt, umfassend das Auftragen einer tonartigen Überzugsschicht auf eine Basisfolie, das Drucken spezifischer linearer oder gepunkteter Bilder auf die beschichtete Basisfolie, das Auftragen einer Klebstoffschicht auf die bedruckte Basisfolie, das Ankleben der Folie an der Rückseite des Rasterlinsenschirms und Abziehen der Folie von der Überzugsschicht, wobei die Überzugsschicht Eigenschaften der Abziehbarkeit und Bedruckbarkeit aufweist und die gedruckten Bilder stereoskopische Ansichten erzeugen, wenn sie durch den Rasterlinsenschirm betrachtet werden.

Durch die WO 03/079092 A1 ist eine manipulationssichere Struktur bekannt, umfassend: eine Information enthaltende Struktur; und eine transparente Struktur, die ein erstes Linsenelement und ein zweites Linsenelement umfasst, die beide auf einer äußeren Oberfläche der transparenten Struktur ausgebildet sind, wobei das erste Linsenelement so konstruiert und angeordnet ist, dass es mindestens einen von (i) nicht parallelen, (ii) ungleichmäßigen Abstand aufweist, (iii) ungleichmäßig geformt, (iv) ungleichmäßig in der Breite und (v) ungleichmäßig in der Höhe bezüglich des zweiten Linsenelements dimensioniert ist, und wobei die Information enthaltende Struktur Information enthält, die durch Hindurchschauen durch die transparente Struktur zu sehen ist.

Durch die DE 85 29 297 U1 ist eine Ausweiskarte bekannt, bei der in einem inneren Schichtbereich Informationen mittels eines Laserstrahls eingebracht sind, die in Form von Änderungen der optischen Eigenschaften des Schichtmaterials aufgrund einer irreversiblen, durch den Laserstrahl bewirkten Materialveränderung sichtbar sind, wobei die Ausweiskarte aus mindestens einer transparenten Kunststoffschicht besteht, die zumindest in einem Teilbereich mit einem Oberflächenrelief in Form mehrerer Zylinderlinsen versehen ist, wobei zumindest ein Teil der mittels des Laserstrahls eingebrachten Informationen durch diese Zylinderlinsen hindurch eingebracht sind und wobei sich die sichtbaren Materialveränderungen in dem inneren Schichtbereich auf einen, bezogen auf die Breite der Zylinderlinsen, schmalen Bereich begrenzen.

Durch die US 5 851 615 A ist ein wärmeschrumpfbares Verpackungsmaterial mit einer wärmeschrumpfbaren Folie und einer Sicherheitsvorrichtung zum Nachweis einer unerlaubten Manipulation bekannt, wobei die Sicherheitsvorrichtung ein Substrat mit einer Oberflächenreliefstruktur aufweist, die einen optisch veränderbaren Effekt bewirkt, jede Oberfläche des Substrats eine Klebstoffschicht trägt, die Vorrichtung durch eine der Klebstoffschichten an der Folie befestigt ist und jede Klebstoffschicht eine solche Festigkeit aufweist, dass das Substrat, nachdem es an einer Oberfläche festgeklebt ist, nicht entfernt werden kann, ohne dem optisch veränderbaren Effekt zu schaden.

Durch die Erfindung wird ein Echtheitszertifikat mit einem Mikro-Refraktionsbild mit allen Merkmalen des Anspruchs 1 geschaffen, das durch die hohe Feinheit seines Linienmusters eine Fälschung nahezu unmöglich macht.

Das erfindungsgemäße Mikro-Refraktionsbild besteht aus einem Substrat, einem auf dem Substrat aufgedruckten periodischen Linienmuster und aus einer das Linienmuster bedeckenden periodischen Linsenstruktur aus zu den Linsen des Linienmusters parallelen Zylinderlinsen. Die Periode der Zylinderlinsen stimmt mit der Periode des Linienmusters überein. Die Linsen sind vorzugsweise, aber nicht notwendig, fluchtend mit den Linien des Linienmusters ausgerichtet. Die Linien bestehen aus Bahnen von elementaren Druckpunkten bzw. Bildpunkten (Pixeln). Die Anzahl der Bahnen von elementaren Druckpunkten in einer Periode etwa zwischen 4 und 16. Die Höhe der Zylinderlinsen am Scheitel liegt in einem Bereich von der halben Breite einer Periode und etwa der Breite einer Periode des Linienmusters. Mit fortschrittlichen Offset-Druckverfahren, die beispielsweise im Sicherheitsdruck (z.B. für Banknoten) angewendet werden, wird eine Druckgenauigkeit von etwa 4 µm erreicht. Man wählt vorzugsweise die elementaren Druckpunkte nur wenig größer als die erreichbare Druckgenauigkeit. Realistisch sind elementare Druckpunkte von annähernd quadratischer Form mit einer Seitenlänge zwischen 4 und 8 µm, insbesondere 6 *µ*m oder etwas mehr. Bei minimalen Anforderungen an die Gestaltungsmöglichkeiten für das Linienmuster sind zwei Linien pro Periode ausreichend. Jede Linie sollte aus wenigstens zwei Bahnen von elementaren Druckpunkten bestehen. Dem entspricht dann eine Periodenbreite von etwa 40 µm. In der dazu passenden Linsenstruktur haben die einzelnen Zylinderlinsen eine Höhe am Scheitel von vorzugsweise etwas mehr als der halben Periodenbreite. Derart feine Linsenstrukturen können durch Aufdrucken einer transparenten Masse mit einem Intaglio-Druckverfahren oder durch Prägen der transparenten Masse mit einer Intaglio-Gravurplatte erzeugt werden.

Bei hohen Ansprüchen an die gestalterischen Möglichkeiten für das Refraktionsbild enthält das periodische Linienmuster eine maximale Anzahl von Linien, die durch die Möglichkeiten des Intaglio-Verfahrens zur Herstellung der Linsenstruktur bestimmt ist. Für einen guten Refraktionseffekt müssen die Zylinderlinsen bei halbkreisförmiger oder parabelförmiger Querschnittsform quadratisch oder überquadratisch dimensioniert sein (d.h. ihre Höhe am Scheitel ist mindestens gleich der halben Periodenbreite). Mit der Intaglio-Technik können Strukturen einer Reliefhöhe bis zu etwa 100*µ*m oder erzeugt werden. Dadurch ergibt, unter Berücksichtigung eines geringen Abstands zwischen benachbarten Linsen und je nach Querschnittsform der Linsen, eine Periodenbreite des Linienmusters von bis zu etwa 220*µ*m. Sehr vielfältige gestalterische Möglichkeiten ergeben sich bei einem Linienmuster mit sieben Linien pro Periode, wobei jede Linie aus zwei Bahnen von Druckpunkten besteht. Bei gleicher Periodenbreite sind ebenso zwei Linien aus jeweils sieben Bahnen oder auch vierzehn Linien aus je nur einer Bahn möglich.

Die Erfindung kombiniert somit zwei Drucktechniken, von denen jedes am Rande seiner Möglichkeiten eingesetzt wird: zum einen das kostengünstige Offset-Druckverfahren, dessen Druckgenauigkeit voll ausgeschöpft wird, und zum anderen das ebenfalls kostengünstige Intaglioverfahren, das wegen der beschränkten damit erzeugbaren Reliefhöhen zur Schaffung der passenden Linsenstrukturen nur deshalb eingesetzt werden kann, weil die mit dem beschriebenen hochpräzisen Offset-Druck erzeugten Linienmuster eine außerordentlich feine Struktur, und damit eine entsprechend geringe Periodenbreite, aufweisen.

Für farbige Refraktionseffekte haben die Linien innerhalb einer Periode des Linienmusters verschiedene Farben. Für das Aufdrucken verschiedenfarbiger Linien mit hoher Maßgenauigkeit eignet sich der Simultan-Offsetdruck.

Wenn ein optischer Effekt mit plötzlichem Wechsel des Bildinhalts bei kleiner Änderung des Betrachtungswinkels angestrebt wird, verwendet man Zylinderlinsen mit prismatischer Querschnittsform.

Neuartige optische Refraktions-Bildeffekte sind möglich, wenn die Linienmuster und die Linsenstruktur deckungsgleiche Flächenbereiche aufweisen, in denen die Verlaufsrichtung der Linien bzw. Linsen verschieden ist von der Verlaufsrichtung in wenigstens einem anderen Flächenbereich.

Bei einem Verfahren zur Herstellung eines Mikro-Refraktionsbildes wird auf einem Substrat ein periodisches Linienmuster mit Präzisions-Offsetdruck aufgedruckt. Dann wird über dem Linienmuster eine Linsenstruktur in einer transparenten Masse mit Intaglio-Druck oder Prägen der transparenten Masse mit einer Intaglio-Gravurplatte aufgebracht. Durch die Kombination des Simultan-Offsetdrucks, dessen Möglichkeiten bezüglich der Druckgenauigkeit voll ausgenutzt werden, mit der Intaglio-Technik zum Aufbringen der Linsenstruktur über dem Linienmuster wird es ermöglicht, äußerst komplexe und hoch auflösende Refraktionsbilder mit vielfältigen optischen Effekten kostengünstig herzustellen.

Für die einwandfreie optische Funktion ist es erforderlich, daß die Zylinderlinsen der Linsenstruktur weitgehend deckungsgleich über den Perioden der Linienmuster liegen oder zumindest einen über die gesamte Ausdehnung des Refraktionsbildes konstanten Versatz haben. Obwohl für das Aufbringen des Linienmusters und das Erzeugen der Linsenstruktur verschiedene Druckverfahren angewendet werden, ist es möglich, die erforderliche Maßhaltigkeit zwischen Linienstruktur und Linsenstruktur zu erreichen. Dazu wird insbesondere zur Herstellung der Druckplatte für den Präzisions-Offsetdruck und zur Herstellung der Intaglio-Gravurplatte die selbe Maßbasis verwendet. In beiden Fällen kommt Lasertechnik zum Einsatz. Zur Herstellung der Druckplatte für den Offsetdruck wird ein Laser-Belichtungsverfahren angewendet. Zur Herstellung der Intaglio-Gravurplatte wird ein Laserverfahren mit Ablation, insbesondere durch Verdampfung, direkt an der Oberfläche der Druckplatte angewendet.

Erfindungsgemäß besteht das Substrat aus einem transparenten Material. Die Linsenstruktur ist auf der einen und die Linienstruktur auf der davon abgewandten Fläche des Substrats angeordnet. Der durch die Dicke des Substrats bedingte Abstand zwischen Linienmuster und Linsenstruktur begünstigt die erzielbaren optischen Effekte.

Ein Echtheitszertifikat ist mit wenigstens einem Sicherheitselement, das auf einem Substrat aufgebracht ist und eine periodische Linienstruktur aufweist, und mit einer das Sicherheitselement bedeckenden periodischen Linsenstruktur aus parallelen Zylinderlinsen versehen. Die Periode der Linsenstruktur stimmt jeweils mit der Periode der Linienstruktur überein, und die Linsen sind nach der periodischen Linienstruktur des Sicherheitselements ausgerichtet. Ferner beträgt die Höhe der Zylinderlinsen über dem Sicherheitselement am Scheitel mindestens die halbe Breite einer Periode und höchstens die Breite einer Periode. Das erfindungsgemäße Echtheitszertifikat ist derart komplex, daß eine Fälschung kaum möglich ist. Etwaige Fälschungen sind ohne technische Hilfsmittel visuell leicht zu erkennen.

Bei einem erfindungsgemäßen Echtheitszertifikat sind auf dem selben Substrat zwei Sicherheitselemente angeordnet. Diese sind in einer Übergangszone durch Überlagerung verbunden, so dass eine visuell verifizierbare Verknüpfung der beiden Sicherheitselemente hergestellt wird. Die Verknüpfung kann z.B. darin bestehen, daß bei Veränderung des Betrachtungswinkels ein farbig hervorgehobener Streifen oder dergleichen aus dem einen Sicherheitselement heraus kontinuierlich durch die Übergangszone bis hinein in das andere Sicherheitselement wandert. Bei den Sicherheitselementen kann es sich um die beschriebenen Mikro-Refraktionsbilder handeln, aber auch um andersartige Sicherheitselemente wie Hologramme, Colorgramme oder Kinigramme. Eines der Sicherheitselemente kann durch einen Produktanbieter und das andere durch eine Zertifizierungsinstanz bestimmt sein, die das Echtheitszertifikat ausgibt.

Ein erfindungsgemäßes Echtheitszertifikat besteht darin, daß es aus mehreren Schichten aufgebaut ist, von denen eine mit Hafteigenschaften gegenüber einem zu schützenden Produkt ausgestattet ist und wenigstens eine weitere, deren Entfernung das Zertifikat zerstört, entlang Sollreißlinien vorperforiert oder vorgestanzt ist. Ein solches Echtheitszertifikat hat die Funktion eines Siegels.

Weitere Vorteile und Merkmale der Erfindung ergeben sich aus der folgenden Beschreibung bevorzugter Ausführungsformen unter Bezugnahme auf die beigefügten Zeichnungen. In den Zeichnungen zeigen:
Fig. 1 eine perspektivische Illustration der Variationen eines Mikro-Refraktionsbildes unter verschiedenen Betrachtungswinkeln;
Fig. 2 eine Draufsicht eines Mikro-Refraktionsbildes;
Fig. 2a eine stark vergrößerte Detailansicht des Mikro-Refraktionsbildes von Fig. 2;
Fig. 3 eine stark vergrößerte Schnittansicht einer Linsenstruktur von parallelen Zylinderlinsen in Zuordnung zu einem periodischen Linienmuster von relativ großer Periodenbreite;
Fig. 4 eine stark vergrößerte Schnittansicht einer Linsenstruktur von parallelen Zylinderlinsen in Zuordnung zu einem periodischen Linienmuster von relativ kleinen Periodenbreite;
Fig. 5a bis 5g vergrößerte Schnittansichten einer Linsenstruktur von parallelen Zylinderlinsen verschiedener Querschnittsformen;
Fig. 6a bis 6e Draufsichten verschiedener Ausführungen von Linsenstrukturen mit parallelen Zylinderlinsen;
Fig. 7 eine Draufsicht eines Echtheitszertifikats mit zwei Sicherheitselementen und einem diese verknüpfenden Übergangsbereich;
Fig. 8 eine Draufsicht eines Echtheitssiegels mit vorperforierten oder vorgestanzten Aufreißlinien;
Fig. 9a und Fig. 9b schematische Schnittansichten zur Darstellung einer Ausführungsform und ihrer Herstellung.

In Fig. 1 ist mit 10a ein perspektivisch dargestellter, stark vergrößerter Ausschnitt eines Mikro-Refraktionsbildes unter einem bestimmten Betrachtungswinkel dargestellt. Derselbe Ausschnitt des Mikro-Refraktionsbildes ist in Fig. 1 mit 10b daneben unter einem um ca. 90° verdrehten Betrachtungswinkel dargestellt. Darunter sind in Fig. 1 bei 12a, 12b und 12c drei Erscheinungsformen des Mikro-Refraktionsbildes gezeigt, wie sie sich dem Betrachter bieten, wenn der Betrachtungswinkel von der bei 10a gezeigten Situation zu der bei 10b gezeigten verändert wird. Die mit 12a bezeichnete Erscheinungsform ist eine Kombination eines Buchstabens "S" mit der Ziffer "1". Die mit 12c bezeichnete Erscheinungsform ist eine Kombination eines Buchstabens "H" mit der Ziffer "1". Die dazwischenliegende Erscheinungsform 12b ist ein Übergangszustand zwischen den Erscheinungsformen 12a und 12c, wobei die Übergänge fließend sind.

Refraktionsbilder dieser Art sind prinzipiell bekannt. Sie bestehen aus einem auf einem Substrat aufgebrachten periodischen Linienmuster und einer dieses bedeckenden Linsenstruktur aus zu den Linien des Linienmusters parallelen Zylinderlinsen, deren Breite mit der Periodenbreite des Linienmusters übereinstimmt.

Wie aus der in Fig. 2 gezeigten senkrechten Draufsicht des beispielhaften Mikro-Refraktionsbildes und noch genauer aus der Detailansicht in Fig. 2a ersichtlich ist, besteht dieses aus einer Vielzahl von parallelen Linienabschnitten verschiedener Längen, wobei in jeder Periode des Linienmusters die Linien verschiedene Farben aufweisen können, z.B. die Farben Rot, Grün und Blau bei einem Linienmuster mit drei Farben.

Eine der Besonderheiten der Erfindung liegt in der außerordentlichen Feinheit des Linienmusters und der Linsenstruktur. Gemäß der Erfindung werden zur Realisierung derart hochauflösender Mikro-Refraktionsbilder zwei an sich bekannte Druckverfahren eingesetzt, jedes für sich aber am Rande seiner Möglichkeiten. Das Linienmuster wird mit Offsetdruck bei einer realistischen Druckgenauigkeit von etwa 4*µ*m auf einem Substrat aufgedruckt. Wenn die Linien in jeder Periode jeweils verschiedene Farben aufweisen sollen, wird ein Simultan-Offsetdruck verwendet. Darüber wird die Linsenstruktur mit Intagliodruck aus einer transparenten Masse aufgedruckt.

Für den angestrebten Refraktionseffekt müssen die Zylinderlinsen eine Scheitelhöhe über dem Linienmuster aufweisen, die etwa der halben Periodenbreite des Linienmusters entspricht oder vorzugsweise etwas größer ist. Die mit Intagliodruck möglichen Strukturhöhen sind aber begrenzt. Die maximal mögliche Periodenbreite des Linienmusters ist demnach durch die Möglichkeiten des Intagliodrucks bestimmt, während die Feinheit des Linienmusters durch die Möglichkeiten des Offsetdrucks limitiert ist. Dieser Sachverhalt soll nachfolgend anhand der Fig. 3 und 4 näher erläutert werden. Darin ist mit "BP" ein elementarer Bildpunkt bezeichnet, der als ideal quadratisch mit einer Seitenlänge von wenig mehr als der erreichbaren Druckgenauigkeit von ca. 4*µ*m angenommen wird, beispielsweise einer Seitenlänge von etwas mehr als 6*µ*m.

In den Fig. 3 und 4 ist mit einer ersten punktierten Linie 14 schematisch eine Grenze der mit Intagliodruck realisierbaren Strukturen dargestellt. Sie hat eine Strukturhöhe von etwa 12 Bildpunkten BP und eine Strukturbreite von etwa 14 Bildpunkten BP. Mit einer zweiten punktierten Linie 16 ist schematisch eine Grenze der mit Offsetdruck realisierbaren Feinheit eines Linienmusters dargestellt. Innerhalb dieser Grenzlinien ist ein Verfahren zur Herstellung eines Mikro-Refraktionsbildes optimal ausführbar. In Fig. 4 wird aber davon ausgegangen , dass jede Periode des Linienmusters drei Linien enthält und jede Linie eine Breite von zwei Bildpunkten BP aufweist. Akzeptiert man ein Linienmuster mit nur zwei Linien pro Periode, so reduziert sich die Grenzlinie 16 auf lediglich vier Bildpunkte BP. Ferner resultiert in Fig. 3 die Strukturbreite von vierzehn Bildpunkten bei einer maximalen Strukturhöhe von zwölf Bildpunkten BP aus der Forderung nach einer überquadratischen Querschnittsform der Zylinderlinsen (d.h. die Scheitelhöhe ist größer als die halbe Strukturbreite). Akzeptiert man hingegen auch eine quadratische Querschnittsform der Zylinderlinsen, so beträgt die entsprechende Strukturbreite des Linienmusters sechzehn statt vierzehn Bildpunkte BP.

Es versteht sich, dass diese Werte verfügbare Drucktechniken voraussetzen. Mit zunehmenden Möglichkeiten des Offsetdrucks können die Linienmuster noch feiner und die Linsenstrukturen noch höher werden.

In Fig. 3 ist der Querschnitt einer Linsenstruktur über einem Linienmuster dargestellt, das aus vierzehn parallelen und aneinander angrenzenden Druckbahnen einer Breite von je einem Druckpunkt BP besteht. Wenn jede Linie des Linienmusters aus zwei solchen Druckbahnen besteht, enthält jede Periode des Linienmusters sieben Linien, die verschiedene Farben aufweisen können. Alternativ besteht jede Linie des Linienmusters z.B. aus nur zwei Linien, die jeweils aus sieben Druckbahnen einer Breite von einem BP bestehen, oder auch einer beliebigen Kombination von Druckbahnen.

Ferner sind in Fig. 3 verschiedene mögliche Querschnittsformen der Zylinderlinsen eingezeichnet. Für einen optimalen Refraktionseffekt sollte die Querschnittsform "überquadratisch" sein, d.h. die Scheitelhöhe ist größer als die halbe Periodenbreite. Da aber die Möglichkeiten des Intagliodrucks bezüglich der Strukturhöhe begrenzt sind, wird ein Kompromiss von etwa 5/8 der Periodenbreite als Scheitelhöhe (entsprechend 8,75 Bildpunkten) als besonders günstig angesehen. Diese Querschnittsform ist mit durchgezogener Linie in Fig. 3 eingezeichnet. Mit unterbrochenen Linien sind weniger ideale Querschnittsformen in Fig. 3 eingezeichnet. Die Periodenbreite der Linsenstruktur ergibt sich aus der Breite der Linsen und der Breite des geringen Abstands zwischen benachbarten Linsen. Dieser ist aus zwei Gründen vorteilhaft: zum einen werden so scharfe Kanten an der Intaglio-Gravurplatte vermieden, die in das Substrat einschneiden könnten; zum anderen wird beim Intaglio-Druck der Wischvorgang begünstigt, mit dem die transparente Masse nach ihrem Aufbringen auf die Gravurplatte von deren erhabenen Flächen abgewischt wird. Der Abstand zwischen benachbarten Linsen beträgt nur etwa einen Bildpunkt oder nur wenige Bildpunkte.

Bei der in Fig. 3 angenommenen Periodenbreite des Linienmusters von vierzehn Bildpunkten und der optimalen Querschnittsform der Zylinderlinsen werden die Möglichkeiten des Präzisions-Offsetdrucks voll und die des Intaglio-Drucks nahezu voll ausgeschöpft.

In Fig. 4 wird angenommen, dass in dem Mikro-Refraktionsbild das Linienmuster nur drei Linien einer Breite von je zwei Bildpunkten aufweist. In diesem Fall werden die Grenzen des Intaglio-Drucks bei Linie 14 nicht ausgeschöpft, wohl aber die des Offsetdrucks bei Linie 16. Wie in Fig. 3 ist die ideale Querschnittsform in Fig. 4 mit durchgezogener Linie eingezeichnet. Mit unterbrochenen Linien sind weniger ideale Querschnittsformen eingezeichnet.

Fig. 5 zeigt Querschnittsformen der Zylinderlinsen, mit denen besondere optische Effekte erzeugt werden können. Bei 5a) ist eine relativ flache prismatische Querschnittsform, insbesondere Trapezform, dargestellt. Bei 5b) ist die gleiche Trapezform mit größerer Scheitelhöhe gezeigt. Eine noch größere Scheitelhöhe haben die in Fig. 5c) gezeigten Trapezformen. Mit derartigen Linsenstrukturen sind plötzliche Änderungen der Bildinhalte bei nur wenig verändertem Betrachtungswinkel erzielbar, wobei der Effekt um so deutlicher wahrnehmbar ist, je größer die Scheitelhöhe ist.

Fig. 5d) zeigt abwechselnde Querschnittsformen: auf eine parabelförmige Linse folgt jeweils eine unsymmetrische Querschnittsform, die aus Parabelzügen zusammengesetzt ist, wieder gefolgt von einer parabelförmigen Linse usw.. Die mit derartigen Linsenstrukturen erzielbaren Effekte sind sehr komplex.

Die in Fig. 5e) gezeigten Linsen haben eine dreieckige Querschnittsform. Die Dreiecke können gleichseitig sein oder ungleiche Seiten haben oder auch abwechselnd gleichseitig und ungleichseitig sein, wie dargestellt.

Fig. 5f) zeigt Zylinderlinsen mit der Querschnittsform eines Mehrecks, das gleiche oder ungleiche Seiten haben kann, wie dargestellt.

Fig. 5g) zeigt Zylinderlinsen mit gemischten Querschnittsformen zwischen prismatisch und parabelförmig.

Allgemein gilt, dass die erzeugbaren optischen Effekte umso vielfältiger sind, je komplexer die Querschnittsformen der Zylinderlinsen sind.

Noch vielfältiger und komplexer sind die optischen Effekte, die sich mit den in Fig. 6 gezeigten Ausführungen der Linsenstruktur erzielen lassen. In Fig. 6a) ist ein kreisförmiger Flächenbereich 20 aus parallelen Kreislinien in einen äußeren Flächenbereich 22 aus geraden Linien gelegt. In Fig. 6b) gibt es zwei benachbarte Flächenbereiche 24, 26 mit um 90° gegeneinander verdrehten Linienmustern. In Fig. 6c) liegt innerhalb des äußeren Flächenbereichs 22 aus geraden Linien ein quadratischer Bereich 28 aus geraden, jedoch um 90° verdrehten Linien. In Fig. 6d) baben die Linien im Flächenbereich 30 wechselnde Richtungen, sind gewellt oder zackenförmig. In Fig. 6e) ist in einen äußeren Flächenbereich 32 aus geraden Linien ein unregelmäßig geformter Bereich 34 aus geraden, um 90° verdrehten Linien angeordnet. Mit derartigen Linsenstrukturen, die auf die darunterliegenden Linienmuster abgestimmt sein müssen, treten verschiedene optische Effekte auf, wenn das Refraktionsbild um verschiedene Achsen verschwenkt wird oder der Betrachtungswinkel in verschiedenen Ebenen verändert wird.

Bei dem in Fig. 7 gezeigten Echtheitszertifikat sind auf einem Substrat 40 zwei flächige Sicherheitselemente 42 und 44 im Abstand voneinander angeordnet. Symbolisch ist das Sicherheitselement 42 durch die Bezeichnung "A1" und das Sicherheitselement 44 durch "A3" dargestellt. Beide Sicherheitselemente 42, 44 sind durch Übergangszonen 46, 48 unlösbar miteinander verknüpft. Unter einer unlösbaren Verknüpfung wird hier eine Wechselwirkung zwischen den Sicherheitselementen 42, 44 verstanden, die von den Übergangszonen durch einen Überlagerungseffekt vermittelt wird. Bei wenigstens einem der Sicherheitselemente 42, 44 handelt es sich vorzugsweise um ein Mikro-Refraktionsbild der zuvor beschriebenen Art. Das andere Sicherheitselement hat eine periodische Struktur, die auf die der Linsenstruktur des Mikro-Refraktionsbildes abgestimmt ist und von dieser zugleich mit dem Linienmuster des Mikro-Refraktionsbildes abgedeckt wird. Die unlösbare Verknüpfung kann dann in einem optischen Effekt, z.B. ein Leuchtstreifen, blinkende Punkte, glänzend aufleuchtende Bildelemente oder dergl. bestehen, der bei Änderung des Betrachtungswinkels sich von dem einen Sicherheitselement durch die Übergangszonen bis hinein in das andere Sicherheitselement verlagert. Während das eine Sicherheitselement durch eine zentrale Zertifizierungsinstanz bestimmt wird, kann das andere durch einen beliebigen Dritten bestimmt sein (z.B. durch einen Produkthersteller oder Produktvertreiber). Das eine Sicherheitselement ist dann einheitlich, während das andere variabel ist.

Das in Fig. 7 gezeigte Echtheitszertifikat kann als Echtheitssiegel verwendet werden, das auf einem Produkt oder einer Verpackung aufgebracht wird. Ein solches Echtheitssiegel ist in Fig. 8 dargestellt. Das Substrat 40 ist rückseitig mit einem Kleber beschichtet. Die Sicherheitselemente und die Übergangszone dazwischen sind als getrennte Schicht auf dem Substrat aufgebracht. Um bei Entfernung des Echtheitssiegels eine kontrollierte Zerstörung desselben zu gewährleisten, sind in Längsrichtung verlaufende Perforations- oder Stanzlinien entlang den gewünschten Aufreißlinien angebracht. Durch die Aufreißlinien kann auch erreicht werden, daß nach der Entfernung des Echtheitssiegels von dem Produkt oder von der Verpackung wenigstens ein Teil des Siegels intakt bleibt.

Bei der in Figuren 9a und 9b gezeigten Ausführungsform wird ein Substrat 100 aus einem transparenten Material verwendet. Auf einer der Flächen des Substrats 100 wird das Linienmuster 102 aufgebracht. Auf der davon abgewandten Fläche wird eine formbare transparente Masse 104 mit einem Siebdruck-Verfahren aufgebracht. Mit einer Intaglio-Gravurplatte 106 wird dann die transparente Masse 104 geprägt und zu einer Linsenstruktur umgeformt. Die Linsenstruktur kann alternativ auch auf derselben Fläche wie die Linienstruktur aufgebracht werden. Die in Figur 9b gezeigte Ausführung, bei der beide Strukturen auf voneinander abgewandten Flächen angeordnet sind, hat aber den Vorteil, daß die erzielbaren optischen Effekte durch den räumlichen Abstand gefördert werden.

Schließlich ist es in Weiterbildung auch vorgesehen, eine Linienstruktur auf beiden Flächen des transparenten Substrats anzuordnen, wobei dann die Linsenstruktur über einer der Linienstrukturen aufgebracht wird. Bei dieser Ausführungsform ist eine noch größere Vielfalt der optischen Effekte möglich. Die beiden Linienstrukturen werden bei dieser Ausführungsform mit Simultan-Offsetdruck aufgebracht.

## Patentansprüche

1. Echtheitszertifikat mit wenigstens einem Sicherheitselement (42; 44), das auf einem Substrat (40; 100) aufgebracht ist und eine periodische Linienstruktur aufweist, und mit einer das Sicherheitselement (42; 44) bedeckenden periodischen Linsenstruktur aus parallelen Zylinderlinsen, wobei
- die Periode der Zylinderlinsen mit der Periode des Linienmusters (102) übereinstimmt,
- die Linsen parallel zu den Linien der Linienstruktur ausgerichtet sind und
- die Höhe der Zylinderlinsen am Scheitel in einem Bereich von etwa der halben bis etwa einer ganzen Breite einer Periode liegt,
bei dem auf demselben Substrat (40; 100) wenigstens ein von einem Dritten bestimmbares Sicherheitselement (42; 44) und ein von einer zentralen Zertifizierungsinstanz bestimmbares Sicherheitselement (42; 44) angeordnet sind und die Linsenstruktur sich wenigstens teilweise über beide Sicherheitselemente (42; 44) erstreckt,
bei dem wenigstens eines der Sicherheitselemente (42; 44) ein Mikro-Refraktionsbild ist, bestehend aus dem Substrat (40; 100), dem auf dem Substrat (40; 100) aufgebrachten periodischen Linienmuster (102) und der das Linienmuster (102) bedeckenden periodischen Linsenstruktur aus den zu den Linien des Linienmusters (102) parallelen Zylinderlinsen, wobei die Periode der Zylinderlinsen mit der Periode des Linienmusters (102) übereinstimmt, die Linien aus Bahnen von elementaren Druckpunkten (BP) bestehen, die Anzahl der Bahnen von elementaren Druckpunkten (BP) in einer Periode mindestens vier und höchstens sechzehn beträgt und die Höhe der Zylinderlinsen am Scheitel in einem Bereich von etwa der halben bis etwa einer ganzen Breite einer Periode liegt,
**dadurch gekennzeichnet, dass** das Echtheitszertifikat aus mehreren Schichten besteht, von denen eine mit Hafteigenschaften gegenüber einem zu schützenden Produkt ausgestattet ist und wenigstens eine weitere, deren Entfernung das Echtheitszertifikat zerstört, entlang Sollreißlinien vorperforiert oder vorgestanzt ist, wobei das Substrat (40; 100) aus einem transparenten Material besteht und das Linienmuster (102) auf der von der Linsenstruktur abgewandten Fläche des Substrats (40; 100) angeordnet ist,
wobei ein elementarer Druckpunkt (BP) eine Seitenlänge zwischen 4 µm und 8 µm aufweist.

2. Echtheitszertifikat nach Anspruch 1, **dadurch gekennzeichnet, dass** die zwei Sicherheitselemente (42; 44) durch eine Übergangszone (46; 48) verbunden sind, die eine visuell verifizierbare Verknüpfung der beiden Sicherheitselemente (42; 44) herstellt.

3. Echtheitszertifikat nach Anspruch 1 oder 2, **dadurch gekennzeichnet, dass** bei dem Mikro-Refraktionsbild die Linsen fluchtend mit den Linien des Linienmusters (102) ausgerichtet sind.

4. Echtheitszertifikat nach Anspruch 1 oder 2 oder 3, **dadurch gekennzeichnet, dass** bei dem Mikro-Refraktionsbild benachbarte Linsen voneinander beabstandet sind.

5. Echtheitszertifikat nach Anspruch 4, **dadurch gekennzeichnet, dass** der Abstand zwischen benachbarten Linsen der Breite weniger elementarer Druckpunkte (BP) entspricht.

6. Echtheitszertifikat nach einem der vorstehenden Ansprüche, **dadurch gekennzeichnet, dass** das Linienmuster (102) des Mikro-Refraktionsbildes im Offsetdruck aufgebracht ist.

7. Echtheitszertifikat nach einem der Ansprüche 1 bis 6, **dadurch gekennzeichnet, dass** die Linsenstruktur des Mikro-Refraktionsbildes aus einer transparenten Masse (104) im Intagliodruck aufgebracht ist.

8. Echtheitszertifikat nach einem der Ansprüche 1 bis 6, **dadurch gekennzeichnet, dass** die Linsenstruktur des Mikro-Refraktionsbildes aus einer transparenten Masse (104) durch Prägung mit einer Intaglio-Gravurplatte (106) aufgebracht ist.

9. Echtheitszertifikat nach einem der vorstehenden Ansprüche, **dadurch gekennzeichnet, dass** die Linsen des Mikro-Refraktionsbildes eine halbkreis- bis parabelförmige Querschnittsform aufweisen.

10. Echtheitszertifikat nach einem der vorstehenden Ansprüche, **dadurch gekennzeichnet, dass** die Linsen des Mikro-Refraktionsbildes eine prismatische Querschnittsform aufweisen.

11. Echtheitszertifikat nach einem der vorstehenden Ansprüche, **dadurch gekennzeichnet, dass** die Linsen des Mikro-Refraktionsbildes eine gemischt prismatische/parabelförmige Querschnittsform aufweisen.

12. Echtheitszertifikat nach einem der vorstehenden Ansprüche, **dadurch gekennzeichnet, dass** die Linien des Mikro-Refraktionsbildes in den Perioden des Linienmusters (102) jeweils verschiedene Farben haben.

13. Echtheitszertifikat nach einem der vorstehenden Ansprüche, **dadurch gekennzeichnet, dass** die Linien des Mikro-Refraktionsbildes in den Perioden des Linienmusters (102) zur Darstellung von Bildinhalten ausgesparte Abschnitte aufweisen.

## Claims

1. An authenticity certificate with at least one security element (42 ; 44) that is applied on a substrate (40 ; 100) and has a periodic line structure, and with a periodic lens structure of parallel cylinder lenses covering the periodic security element (42 ; 44), wherein
- the period of the cylinder lenses corresponds to the period of the line pattern (102),
- the lenses are aligned parallel to the lines of the line structure and
- the height of the cylinder lenses on the apex lies in a range of about half to about a whole width of the period,
in which at least one security element (42; 44) to be determined by a third party and one security element (42; 44) to be determined by a central certification authority are arranged on the same substrate (40; 100) and the lens structure extends at least partially over both security elements (42; 44),
in which at least one of the security elements (42; 44) is a micro-refraction image, consisting of the substrate (40; 100), the periodic line pattern (102) applied on the substrate (40; 100) and the periodic lens structure made up of the cylinder lenses parallel to the lines of the line pattern (102) covering the line pattern (102), wherein the period of the cylinder lenses corresponds to the period of the line pattern (102), the lines consist of elementary printing points (BP), the number of elementary printing points (BP) in a period is equal to or greater than four and equal to or less than sixteen and the height of the cylinder lenses on the apex lies in a range of about half to an entire width of a period, **characterized in that** the authenticity certificate consists of several layers, of which one is equipped with adhesive properties vis-à-vis a product to be protected and at least one further, whose removal destroys the authenticity certificate, is pre-perforated or pre-punched along prescribed tear lines, wherein the substrate (40; 100) consists of a transparent material and the line pattern (102) is arranged on the surface of the substrate (40; 100) averted from the lens structure,
wherein an elementary printing point (BP) has a lateral length between 4 µm and 8 µm.

2. The authenticity certificate according to claim 1, **characterized in that** the two security elements (42; 44) are connected by a transition zone (46; 48) which produces a visually verifiable link of the two security elements (42; 44).

3. The authenticity certificate according to claim 1 or 2, **characterized in that** in the case of the micro-refraction image the lenses are arranged flush with the lines of the line pattern (102).

4. The authenticity certificate according to claim 1 or 2 or 3, **characterized in that** adjacent lenses in the micro-refraction image are spaced apart from one another.

5. The authenticity certificate according to claim 4, **characterized in that** the distance between two adjacent lenses corresponds to the width of a few elementary printing points (BP).

6. The authenticity certificate according to any of the preceding claims, **characterized in that** the line pattern (102) of the micro-refraction image is applied in offset printing.

7. The authenticity certificate according to any of claims 1 to 6, **characterized in that** the lens structure of the micro-refraction image is applied from a transparent mass (104) in an intaglio printing method.

8. The authenticity certificate according to any of claims 1 to 6, **characterized in that** the lens structure of the micro-refraction image is applied from a transparent mass (104) by means of stamping with an intaglio engraving plate (106).

9. The authenticity certificate according to any of the preceding claims, **characterized in that** the lenses of the micro-refraction image have a semicircular to parabolic cross-sectional shape.

10. The authenticity certificate according to any of the preceding claims, **characterized in that** the lenses of the micro-refraction image have a prismatic cross-sectional form.

11. The authenticity certificate according to any of the preceding claims, **characterized in that** the lenses of the micro-refraction image have a mixed prismatic/parabolic cross-sectional shape.

12. The authenticity certificate according to any of the preceding claims, **characterized in that** the lines of the micro-refraction image have respective different colors in the periods of the line pattern (102).

13. The authenticity certificate according to any of the preceding claims, **characterized in that** the lines of the micro-refraction image have blank sections in the periods of the line pattern (102) for the representation of image contents.

## Revendications

1. Certificat d'authenticité pourvu d'au moins un élément de sécurité (42 ; 44), qui est appliqué sur un substrat (40 ; 100) et présente une structure de lignes périodiques, et d'une structure de lentilles périodiques recouvrant l'élément de sécurité (42 ; 44) et composée de lentilles cylindriques parallèles, dans lequel
- la période des lentilles cylindriques correspond à la période du motif de lignes (102),
- les lentilles sont orientées parallèlement aux lignes de la structure de lignes et
- la hauteur des lentilles cylindriques sur l'arête se situe dans une plage allant d'approximativement la moitié de la largeur à approximativement une largeur totale d'une période,
pour lequel au moins un élément de sécurité (42 ; 44) pouvant être déterminé par un tiers et un élément de sécurité (42 ; 44) pouvant être déterminé par une instance de certification centrale sont agencés sur le même substrat (40 ; 100) et la structure de lentilles s'étend au moins en partie sur les deux éléments de sécurité (42 ; 44),
pour lequel au moins l'un des éléments de sécurité (42 ; 44) est une micro-image de réfraction, constituée du substrat (40 ; 100), du motif de lignes (102) périodiques appliqué sur le substrat (40 ; 100) et de la structure de lentilles périodiques recouvrant le motif de lignes (102) et composée des lentilles cylindriques parallèles aux lignes du motif de lignes (102), dans lequel la période des lentilles cylindriques correspond à la période du motif de lignes (102), les lignes sont constituées de bandes de points d'impression élémentaires (BP), qui est égal au nombre de bandes de points d'impression élémentaires (BP) dans une période d'au moins quatre et de maximum seize et la hauteur des lentilles cylindriques sur l'arête se situe dans une plage allant d'approximativement la moitié de la largeur à sensiblement une largeur totale d'une période,
**caractérisé en ce que** le certificat d'authenticité est constitué de plusieurs couches, dont une est dotée de propriétés adhésives par rapport à un produit à protéger et dont au moins une autre, dont le retrait entraîne la destruction du certificat de sécurité, est pré-perforée ou prédécoupée le long de lignes de déchirure, dans lequel le substrat (40; 100) est constitué d'un matériau transparent et le motif de lignes (102) est agencé sur la surface du substrat (40 ; 100) opposée à la structure de lentilles,
dans lequel un point d'impression élémentaire (BP) présente une longueur latérale comprise entre 4 µm et 8 µm.

2. Certificat d'authenticité selon la revendication 1, **caractérisé en ce que** les deux éléments de sécurité (42 ; 44) sont reliés par une zone de transition (46 ; 48), qui établit une liaison vérifiable visuellement des deux éléments de sécurité (42 ; 44).

3. Certificat d'authenticité selon la revendication 1 ou 2, **caractérisé en ce que**, pour la micro-image de réfraction, les lentilles sont orientées en alignement avec les lignes du motif de lignes (102).

4. Certificat d'authenticité selon la revendication 1 ou 2 ou 3, **caractérisé en ce que**, pour la micro-image de réfraction, les lentilles voisines sont espacées les unes des autres.

5. Certificat d'authenticité selon la revendication 4, **caractérisé en ce que** l'écart entre les lentilles voisines correspond à la largeur d'un petit nombre de points d'impression élémentaires (BP).

6. Certificat d'authenticité selon l'une quelconque des revendications précédentes, **caractérisé en ce que** le motif de lignes (102) de la micro-image de réfraction est appliqué en impression offset.

7. Certificat d'authenticité selon l'une quelconque des revendications 1 à 6, **caractérisé en ce que** la structure de lentilles de la micro-image de réfraction est appliquée à partir d'une masse transparente (104) en impression en taille-douce.

8. Certificat d'authenticité selon l'une quelconque des revendications 1 à 6, **caractérisé en ce que** la structure de lentilles de la micro-image de réfraction est appliquée à partir d'une masse transparente (104) par empreinte au moyen d'une plaque de gravure en taille-douce (106).

9. Certificat d'authenticité selon l'une quelconque des revendications précédentes, **caractérisé en ce que** les lentilles de la micro-image de réfraction présentent une forme de section transversale allant du demi-cercle à la parabole.

10. Certificat d'authenticité selon l'une quelconque des revendications précédentes, **caractérisé en ce que** les lentilles de la micro-image de réfraction présentent une forme de section transversale prismatique.

11. Certificat d'authenticité selon l'une quelconque des revendications précédentes, **caractérisé en ce que** les lentilles de la micro-image de réfraction présentent une forme de section transversale mixte prismatique/parabolique.

12. Certificat d'authenticité selon l'une quelconque des revendications précédentes, **caractérisé en ce que** les lignes de la micro-image de réfraction dans les périodes du motif de lignes (102) présentent chacune des couleurs différentes.

13. Certificat d'authenticité selon l'une quelconque des revendications précédentes, **caractérisé en ce que** les lignes de la micro-image de réfraction dans les périodes du motif de lignes (102) présentent des parties évidées pour la représentation de contenus d'image.
